# DEMANDE DE BREVET EUROPEEN

(11) **EP 4 088 817 A1**
(43) Date de publication de la demande: **16.11.2022**
(21) Numéro de dépôt: 22173125.0
(22) Date de dépôt: 12.05.2022
(51) Int. Cl.: B02C 18/30, B02C 23/04

(54) **MACHINE DE TRANSFORMATION D'UN PRODUIT, NOTAMMENT DE DÉCOUPE ET/OU HACHAGE DE VIANDE**

(30) Priorité: 12.05.2021 FR 2105023
(71) Demandeur: Chevaleyre, Fabrice, 95140 Garges-lès-Gonesse (FR)
(72) Inventeur: Chevaleyre, Fabrice, 95140 Garges-lès-Gonesse (FR)
(74) Mandataire: Cochonneau, Olivier

(57) **Abrégé**

L'invention concerne une machine pour transformer un produit, comprenant un moteur, un dispositif de contrôle du moteur, une zone de transformation 1, un organe de transformation 2 relié au moteur, un organe de protection 3 pour empêcher l'accès à la zone de transformation, et un système de sécurité 5, 7, comprenant un circuit électrique relié au dispositif de contrôle, permettant d'autoriser le fonctionnement du moteur lorsque l'organe de protection est en position de protection.

Le système de sécurité comprend une entretoise 5. Le circuit électrique comprend un premier et un deuxième 7 éléments de contact montés sur l'entretoise et sur la machine. L'entretoise passe automatiquement, lors du retrait de l'organe de protection de la position de protection, d'une position de coopération des premiers et deuxième 7 éléments de contact pour autoriser le fonctionnement du moteur, à une position de coopération de ces éléments pour empêcher le fonctionnement du moteur.

## Description

La présente invention concerne une machine de transformation d'un produit. Elle trouve notamment une application à la transformation d'un produit par découpage et/ou hachage, tout particulièrement pour le découpage et/ou le hachage de la nourriture telle que de la viande.

De telles machines comprennent généralement un organe de transformation, comprenant par exemple un ou plusieurs couteaux, ou encore de type vis sans fin ou une vis d'Archimède comme dans le cas d'un hachoir à viande ou d'une extrudeuse, disposé dans une zone de transformation, et actionné par un moteur d'actionnement généralement électrique. Une sortie de la zone de transformation, permettant l'évacuation du produit transformé, prend la forme d'un tube de sortie. L'ouverture de ce tube de sortie débouche donc à l'extérieur de la machine et est fermée par une plaque perforée ou une grille qui peut faire en même temps office d'organe de protection, maintenue en position par des moyens de fixation tels qu'un écrou. Entre l'écrou et la grille est généralement interalée une bague de compensation qui compenseune éventuelle usure de la grille.

On comprend aisément que la grille de protection doit être correctement maintenue en position pour éviter qu'un utilisateur puisse accéder, par exemple avec sa main, à la zone d'amenée du produit et/ou à la zone de transformation pendant le fonctionnement de l'organe de transformation, faute de quoi l'utilisateur peut se blesser gravement.

Il est donc impératif de garantir la sécurité de l'utilisateur en s'assurant de la présence de la plaque perforée qui fait aussi office d'organe de protection, lorsque la machine est en fonctionnement, pour rendre l'organe de transformation inaccessible lorsqu'il est actionné.

Ainsi, dans ce but, l'écrou de fixation maintient la grille de protection en position. Cependant, dans le cadre de la maintenance ou du nettoyage de la machine, la grille de protection doit être retirée puis correctement repositionnée. Or, il ne peut être exclu que l'utilisateur mette la machine en route en l'absence de la grille, qu'il oublie de repositionner la grille de protection, ou bien ne la repositionne pas correctement, voire la retire pour accéder aux organes de transformation.

Un des buts de l'invention est donc de résoudre notamment les problèmes précités. Ainsi, l'invention a notamment pour objectif de proposer une machine de transformation d'un produit qui garantisse la sécurité de l'utilisateur vis-à-vis de l'organe de transformation lorsque celui-ci est en action. A cette fin, l'invention permet de s'assurer de la présence d'un organe sans lequel des accidents sont susceptibles de se produire, et ainsi d'assurer la sécurité de fonctionnement de la machine de transformation.

L'invention a ainsi pour objet, une machine destinée à transformer, notamment à découper, un produit, notamment de la nourriture telle que de la viande, comprenant un moteur d'actionnement, une zone de transformation, au moins un organe de transformation disposé au moins en partie dans la zone de transformation et relié au moteur d'actionnement en sorte de permettre, lors de l'actionnement de l'organe de transformation par le moteur, la transformation d'un produit introduit dans la zone de transformation, la machine comprenant en outre un dispositif de contrôle du fonctionnement du moteur, un organe de protection fixé par des moyens de fixation et destiné à empêcher un utilisateur d'accéder à la zone de transformation, et un système de sécurité comprenant un circuit électrique relié au dispositif de contrôle, le système de sécurité étant configuré pour autoriser, par l'intermédiaire du circuit électrique, le fonctionnement du moteur uniquement lorsque la présence de l'organe de protection dans au moins une positionnement de protection déterminée est détectée.

Le système de sécurité comprend une entretoise montée entre l'organe de protection et les moyens de fixation, et le circuit électrique comprend un premier et un deuxième éléments de contact montés respectivement sur l'entretoise et sur la machine et configurés pour coopérer dans le circuit électrique en sorte d'autoriser ou d'empêcher le fonctionnement du moteur en fonction de la position de l'entretoise, l'entretoise étant configurée pour passer automatiquement, lors du retrait de l'organe de protection de la position de protection déterminée, d'une première position dans laquelle les premiers et deuxième éléments de contact coopèrent dans le circuit électrique en sorte d'autoriser le fonctionnement du moteur, à une deuxième position dans laquelle les premier et deuxième éléments de contact coopèrent dans le circuit électrique en sorte d'empêcher le fonctionnement du moteur.

Suivant certains modes de réalisation, la machine comprend en outre une ou plusieurs des caractéristiques suivantes, prise(s) isolément ou suivant toutes les combinaisons techniquement possibles :
- les premier et deuxième éléments de contact sont configurés pour coopérer en sorte de fermer, respectivement ouvrir, le circuit électrique dans la première, respectivement deuxième, position de l'entretoise, le dispositif de contrôle étant configuré pour autoriser, respectivement empêcher, le fonctionnement du moteur lorsque le circuit électrique est fermé, respectivement ouvert ;
- la zone de transformation présente une sortie sensiblement circulaire centrée sur un axe de sortie, l'organe de protection et l'entretoise étant montés centrés autour de l'axe de sortie en sorte d'empêcher un utilisateur d'accéder à la zone de transformation par ladite sortie, l'entretoise étant configurée pour passer automatiquement de la première position à la deuxième position par rotation autour de l'axe de sortie sous l'effet de son poids lors du retrait de l'organe de protection de la position de protection déterminée ;
- l'entretoise est pourvue d'un ergot et en ce que l'organe de protection est pourvu d'un logement, l'ergot et le logement étant configurés pour que le logement reçoive et maintienne l'ergot dans la première position de l'entretoise ;
- la zone de transformation est pourvue d'une clavette et l'organe de protection est pourvu d'une rainure destinée à coopérer avec la clavette pour assurer le positionnement angulaire de l'organe de protection par rapport à la sortie de la zone de transformation, le logement dans l'organe de protection pour l'ergot de l'entretoise étant constitué par une portion de ladite rainure ;
- l'entretoise est pourvue d'un logement et l'organe de protection est pourvu d'un ergot, l'ergot et le logement étant configurés pour que le logement reçoive et maintienne l'ergot dans la première position de l'entretoise ;
- l'entretoise présente un corps principal sensiblement circulaire destiné à être centré autour de l'axe de sortie orienté dans un plan perpendiculaire audit axe de sortie, et un support destiné à recevoir le premier élément de contact, décalé par rapport au plan du corps principal et relié à ce corps principal par un pont ;
- la sortie de la zone de transformation présente une zone filetée destinée à coopérer avec les moyens de fixation pour permettre la fixation de l'organe de protection, la zone filetée étant pourvue d'une ouverture permettant le passage du pont et configurée pour permettre la rotation dudit pont autour de l'axe de sortie sur une distance angulaire correspondant au passage de l'entretoise de la première à la deuxième position ;
- le premier élément de contact est de type actionneur magnétique codé et le deuxième élément de contact est de type récepteur magnétique configuré pour être actionné par le premier élément de contact ;
- la machine comprend une bague de compensation montée intercalée entre l'entretoise et les moyens de fixation.

Ainsi, la machine de l'invention permet de garantir la sécurité de l'utilisateur vis-à-vis de l'organe de transformation, en assurant que l'organe de transformation ne puisse pas être actionné par le moteur si l'organe de protection, destiné à empêcher l'accès aux pièces en mouvement, n'est pas correctement positionné, a fortiori s'il est absent.

Les caractéristiques et avantages de l'invention apparaitront à la lecture de la description qui va suivre, donnée uniquement à titre d'exemple, et non limitative, en référence aux figures annexées suivantes :
- figure 1 : représentation d'un exemple de machine de transformation de l'état de l'art, au niveau de la sortie de la zone de transformation, selon une vue de coupe passant par l'axe de sortie (A) ;
- figure 2 : représentation d'un exemple de machine de transformation selon l'invention, au niveau de la sortie de la zone de transformation, selon une vue de coupe passant par l'axe de sortie (A) ;
- figure 3 : représentation schématique de l'exemple de la figure 1, vue selon l'axe de sortie (A) ;
- figure 4 : représentation schématique de l'exemple de la figure 1, sans la présence de l'entretoise et selon une autre coupe, perpendiculaire à la coupe de la figure 1, présentant la plaque perforée ou grille de protection dans le conduit de sortie et bloquée en rotation par la clavette ;
- figure 5 : représentation schématique de l'entretoise seule.

Comme on peut le voir sur la figure 1, une machine selon l'état de l'art comprend un moteur d'actionnement (non représenté), tel qu'un moteur électrique, et une zone de transformation 1, dans laquelle le produit à transformer subit une transformation.

Disposé au moins en partie dans la zone de transformation 1, on trouve un organe de transformation 2. Cet organe de transformation 2 est relié au moteur d'actionnement, de sorte que lors de l'actionnement de l'organe de transformation 2 par le moteur, un produit introduit dans la zone de transformation 1 peut être transformé par cet organe de transformation. Sous l'effet de la dynamique de transformation, le produit transformé et amené vers la sortie 16 de la zone de transformation, qui prend la forme d'un tube de sortie 16. Ce tube de sortie 16 est sensiblement circulaire ou présente une forme sensiblement cylindrique, centrée sur un axe de sortie (A).

La machine comprend également un dispositif de contrôle, non représenté, permettant de contrôler le fonctionnement du moteur.

Une grille de protection 3, ou une plaque perforée, est fixée, au niveau de la sortie 16, par un écrou 17. Cette grille 3 est destinée à empêcher un utilisateur d'accéder à la zone de transformation 1. Le tube de sortie 16 présente une clavette 14 pour empêcher la rotation de la grille 3. Il présente en outre une zone filetée 4 qui coopère avec l'écrou 17, pour permettre la fixation de la grille 3.

Une bague de compensation 15 peut être prévue, montée intercalée entre la grille de protection 3 et l'écrou 17.

Comme on peut le voir dans l'exemple représenté sur les différentes figures 2 à 5, la machine selon l'invention comprend un moteur d'actionnement (non représenté), tel qu'un moteur électrique, et une zone de transformation 1 représentée plus spécifiquement sur la figure 2. C'est notamment dans cette zone de transformation 1 ou dans une partie de celle-ci, que le produit à transformer subit la transformation.

Disposé au moins en partie dans la zone de transformation 1, on trouve un organe de transformation 2. Sur la figure 2, cet organe de transformation 2 est représenté schématiquement et partiellement, sous la forme d'un simple bloc 2 qui peut par exemple représenter un ou plusieurs couteaux de découpe ou une ou plusieurs vis sans fin de hachage ou d'extrusion.

Cet organe de transformation 2 est relié au moteur d'actionnement, de sorte que lors de l'actionnement de l'organe de transformation 2 par le moteur, un produit introduit dans la zone de transformation 1 peut être transformé par cet organe de transformation.

Sous l'effet de la dynamique de transformation, le produit transformé et amené vers la sortie 16 de la zone de transformation, qui prend la forme d'un tube de sortie 16 dans l'exemple représenté sur les figures.

La machine comprend également un dispositif de contrôle, non représenté, permettant de contrôler le fonctionnement du moteur.

Un organe de protection 3, tel qu'une grille de protection ou une plaque perforée, est fixé, au niveau de la sortie 16, par des moyens de fixation, non représentés pour simplifier les figures. Ces moyens de fixation peuvent être identiques ou analogues à l'écrou 17 de la figure 1, et positionnés par rapport à la sortie 16 comme sur la figure 1.

Cet organe de protection 3 est destiné à empêcher un utilisateur d'accéder à la zone de transformation 1. Dans le cas d'une grille ou plaque perforée 3, cette dernière peut concourir en même temps à la transformation et au travail du produit.

Un système de sécurité 5, 6, 7 est prévu. Il est configuré pour contrôler le fonctionnement du moteur, donc de l'organe de transformation, en vue de garantir la sécurité de l'utilisateur. Précisément, le système de sécurité comprend un circuit électrique, ce dernier comprenant, parmi d'autres éléments, deux éléments 6, 7 qui seront présentés plus loin. On attribue les références numériques 6, 7 à ce circuit électrique puisque seuls les éléments 6, 7 de ce circuit sont représentés sur les figures.

Ce circuit électrique 6,7 (donc notamment les éléments 6 et 7) est relié au dispositif de contrôle du fonctionnement du moteur.

Ainsi, le système de sécurité 5, 6, 7 est configuré pour autoriser, par l'intermédiaire du circuit électrique 6, 7, le fonctionnement du moteur uniquement lorsque la présence de l'organe de protection 3 dans au moins une positionnement de protection déterminée est détectée.

Comme on peut le voir sur les figures, le système de sécurité 5, 6, 7 comprend également une pièce formant entretoise 5. Cette entretoise 5 est montée entre l'organe de protection 3 et les moyens de fixation (non représentés). Pour rappel, ces moyens de fixation peuvent être identiques ou analogues à l'écrou 17 de la figure 1, et positionnés par rapport à la sortie 16 comme sur la figure 1.

Comme déjà évoqué plus haut, le circuit électrique comprend un premier et un deuxième éléments de contact 6, 7. Le premier élément de contact 6 est monté sur l'entretoise 5, et le deuxième élément de contact 7 est monté sur la machine, par exemple sur le carter, à proximité ou au niveau de la sortie 16.

Ce premier et un deuxième éléments de contact 6, 7 sont configurés pour coopérer dans le circuit électrique 6, 7 en sorte d'autoriser ou d'empêcher le fonctionnement du moteur en fonction de la position de l'entretoise 5.

Cette entretoise 5 est par ailleurs configurée pour passer automatiquement d'une première à une deuxième position, lors du retrait de l'organe de protection 3 de la position de protection déterminée. Précisément, dans la première position de l'entretoise 5, les premiers et deuxième éléments de contact 6, 7 coopèrent dans le circuit électrique 6, 7 en sorte d'autoriser le fonctionnement du moteur. Dans la deuxième position de l'entretoise 5, les premier et deuxième éléments de contact 6, 7 coopèrent dans le circuit électrique 6, 7 en sorte d'empêcher le fonctionnement du moteur.

Ainsi, lorsque l'organe de protection 3 est présent dans une position de protection déterminée, l'entretoise 5 se trouve dans la première position dans laquelle le premier et le deuxième éléments de contact 6, 7 coopèrent dans le circuit électrique 6, 7 en sorte de permettre le fonctionnement du moteur, donc l'actionnement de l'organe de transformation 2. Par contre, lorsque l'organe de protection 3 s'écarte ou se retire de la position de protection déterminée, l'entretoise 5 passe automatiquement dans la deuxième position dans laquelle le premier et le deuxième éléments de contact 6, 7 coopèrent dans le circuit électrique 6, 7 en sorte d'empêcher le fonctionnement du moteur, donc l'actionnement de l'organe de transformation 2.

De préférence, les premier et deuxième éléments de contact 6, 7 sont configurés pour coopérer en sorte de fermer le circuit électrique 6, 7 dans la première position de l'entretoise 5, et en sorte d'ouvrir le circuit électrique 6, 7 dans la deuxième position de l'entretoise 5. Le dispositif de contrôle est quant à lui configuré pour autoriser le fonctionnement du moteur lorsque le circuit électrique 6, 7 est fermé, et pour empêcher le fonctionnement du moteur lorsque le circuit électrique 6, 7 est ouvert.

Dans ce cas de figure, lorsque l'organe de protection 3 est présent dans la position de protection déterminée, l'entretoise 5 se trouve dans la première position dans laquelle le premier et le deuxième éléments de contact 6, 7 coopèrent pour fermer le circuit électrique 6, 7, ce qui conduit le dispositif de contrôle à permettre le fonctionnement du moteur, donc l'actionnement de l'organe de transformation 2. Par contre, lorsque l'organe de protection 3 s'écarte ou se retire de la position de protection déterminée, l'entretoise 5 passe automatiquement dans la deuxième position dans laquelle le premier et le deuxième éléments de contact 6, 7 coopèrent pour ouvrir le circuit électrique 6, 7, ce qui conduit le dispositif de contrôle à empêcher le fonctionnement du moteur, donc l'actionnement de l'organe de transformation 2.

Dans une alternative, le fonctionnement peut être inversé, avec une ouverture du circuit électrique 6, 7 dans la première position de l'entretoise 5 et une fermeture de ce circuit électrique 6, 7 dans la deuxième position de l'entretoise 5. Dans ce cas, le dispositif de contrôle est configuré pour autoriser le fonctionnement du moteur lorsque le circuit électrique 6, 7 est ouvert, et pour empêcher le fonctionnement du moteur lorsque le circuit électrique 6, 7 est fermé.

A titre d'exemple, le premier élément de contact 6 peut être de type actionneur magnétique codé 6, et le deuxième élément de contact 7 est alors de type récepteur magnétique 7 configuré pour être actionné par le premier élément de contact 6. Ainsi, lorsque l'actionneur magnétique codé 6 est en contact avec le récepteur magnétique 7 correspondant, le circuit électrique 6, 7 se trouve fermé.

Aussi, dans le cas d'un dispositif de contrôle configuré pour autoriser le fonctionnement du moteur lorsque le circuit électrique 6, 7 est fermé, et pour empêcher le fonctionnement du moteur lorsque le circuit électrique 6, 7 est ouvert, la première position de l'entretoise 5 correspond à une position de contact entre l'actionneur magnétique codé 6 et le récepteur magnétique 7, et la deuxième position de l'entretoise 5 correspond à une position d'absence de contact entre l'actionneur magnétique codé 6 et le récepteur magnétique 7.

Par contre, dans le cas d'un dispositif de contrôle configuré pour autoriser le fonctionnement du moteur lorsque le circuit électrique 6, 7 est ouvert, et pour empêcher le fonctionnement du moteur lorsque le circuit électrique 6, 7 est fermé, la première position de l'entretoise 5 correspond à une position d'absence de contact entre l'actionneur magnétique codé 6 et le récepteur magnétique 7, et la deuxième position de l'entretoise 5 correspond à une position de contact entre l'actionneur magnétique codé 6 et le récepteur magnétique 7.

La zone de la zone de transformation 1 présente, comme évoqué plus haut, une sortie 16. Cette sortie 16 est sensiblement circulaire ou présente une forme sensiblement cylindrique, centrée sur un axe de sortie (A). Dans l'exemple représenté, la sortie 16 présente une clavette 14 pour empêcher la rotation de l'organe de protection 3.

L'organe de protection 3 et l'entretoise 5 sont alors montés centrés autour de l'axe de sortie A en sorte d'empêcher un utilisateur d'accéder à la zone de transformation 1 par cette sortie 16. L'entretoise 5 est dans ce cas configurée pour passer automatiquement de la première position à la deuxième position par rotation autour de l'axe de sortie (A) sous l'effet de son propre poids, lors du retrait de l'organe de protection 3 de la position de protection déterminée.

Comme on le voit plus précisément sur la figure 3, l'entretoise 5 est pourvue d'un ergot 8 et l'organe de protection 3 est pourvu d'un logement 9. L'ergot 8 et le logement 9 sont configurés pour que le logement 9 reçoive et maintienne l'ergot 8 dans la première position de l'entretoise 5.

Dans le cas où la zone de transformation 1, de préférence au niveau de sa sortie 16, est pourvue de la clavette 14, et où l'organe de protection 3 est pourvu d'une rainure 9 destinée à coopérer avec la clavette 14 pour assurer le positionnement angulaire de l'organe de protection 3 par rapport à la sortie 16 de la zone de transformation 1, la rainure 9, ou une portion de cette rainure 9, peut remplir le rôle de logement 9 pour l'ergot 8 de l'entretoise 5.

Alternativement, lorsque l'organe de protection 3 est une grille ou une plaque perforée, ce rôle de logement pour l'ergot 8 peut aussi être joué par un ou un des trous de la grille ou de la plaque perforée.

Dans une autre variante non représentée sur les figures, on peut aussi prévoir que ce soit l'entretoise 5 qui soit pourvue d'un logement, et que ce soit l'organe de protection 3 qui soit pourvu d'un ergot.

Comme représenté notamment sur la figure 5, l'entretoise 5 présente un corps principal 10 sensiblement circulaire qui vient se centrer autour de l'axe de sortie A, et un support 11 qui reçoit le premier élément de contact 6. Le corps principal 10 est orienté dans un plan perpendiculaire à l'axe de sortie (A), et le support 11 est décalé par rapport au plan du corps principal 10. Ce corps principal 10 et ce support 11 sont reliés par un pont (12).

On prévoit que la sortie 16 de de la zone de transformation 1 présente une zone filetée 4. Cette zone filetée 4 coopère avec les moyens de fixation, tel qu'un écrou, pour permettre la fixation de l'organe de protection 3. Comme on peut le voir plus précisément sur les figures 1 et 3, cette la zone filetée 4 est pourvu d'une ouverture 13 permettant le passage du pont 12. Cette ouverture 13 est configurée pour permettre la rotation de ce pont 12 autour de l'axe de sortie A sur une distance angulaire correspondant au passage de l'entretoise 5 de la première à la deuxième position.

Comme représenté sur la figure 2, on peut prévoir une bague de compensation 15 montée intercalée entre l'entretoise 5 et les moyens de fixation, de façon analogue au montage de la bague de compensation représentée sur la figure 1. Cette bague de compensation 15 permet notamment de rattraper des déformations de l'organe de protection 3 et/ou de l'entretoise 5, ou l'usure de ces pièces, qui viendraient perturber leur bon positionnement.

Eventuellement, l'entretoise 5 et la bague de compensation 15 peuvent être combinée en une seule pièce. Ainsi, l'entretoise 5 peut également remplir la fonction de la bague de compensation.

La présente description est donnée à titre d'exemple et n'est pas limitative de l'invention. En particulier, l'invention ne se limite pas à une machine dans laquelle le système de sécurité est basé sur des éléments de contact 6, 7 de type spécifique tel qu'un actionneur et un capteur magnétiques codés. L'invention ne se limite pas non plus à une machine dans laquelle l'organe de transformation permet une transformation spécifique, telle qu'une découpe, un hachage ou une extrusion.

## Revendications

1. Machine destinée à transformer, notamment à découper, un produit, notamment de la nourriture telle que de la viande, comprenant un moteur d'actionnement, une zone de transformation (1), au moins un organe de transformation (2) disposé au moins en partie dans la zone de transformation (1) et relié au moteur d'actionnement en sorte de permettre, lors de l'actionnement de l'organe de transformation (2) par le moteur, la transformation d'un produit introduit dans la zone de transformation (1), la machine comprenant en outre un dispositif de contrôle du fonctionnement du moteur, un organe de protection (3) fixé par des moyens de fixation et destiné à empêcher un utilisateur d'accéder à la zone de transformation (1), et un système de sécurité (5, 6, 7) comprenant un circuit électrique (6, 7) relié au dispositif de contrôle, le système de sécurité (5, 6, 7) étant configuré pour autoriser, par l'intermédiaire du circuit électrique (6, 7), le fonctionnement du moteur uniquement lorsque la présence de l'organe de protection (3) dans au moins une positionnement de protection déterminée est détectée,
**caractérisée en ce que** le système de sécurité (5, 6, 7) comprend une entretoise (5) montée entre l'organe de protection (3) et les moyens de fixation, et **en ce que** le circuit électrique comprend un premier et un deuxième éléments de contact (6, 7) montés respectivement sur l'entretoise (5) et sur la machine et configurés pour coopérer dans le circuit électrique (6, 7) en sorte d'autoriser ou d'empêcher le fonctionnement du moteur en fonction de la position de l'entretoise (5), l'entretoise (5) étant configurée pour passer automatiquement, lors du retrait de l'organe de protection (3) de la position de protection déterminée, d'une première position dans laquelle les premiers et deuxième éléments de contact (6, 7) coopèrent dans le circuit électrique (6, 7) en sorte d'autoriser le fonctionnement du moteur, à une deuxième position dans laquelle les premier et deuxième éléments de contact (6, 7) coopèrent dans le circuit électrique (6, 7) en sorte d'empêcher le fonctionnement du moteur.

2. Machine selon la revendication 1, **caractérisée en ce que** les premier et deuxième éléments de contact (6, 7) sont configurés pour coopérer en sorte de fermer, respectivement ouvrir, le circuit électrique (6, 7) dans la première, respectivement deuxième, position de l'entretoise (5), le dispositif de contrôle étant configuré pour autoriser, respectivement empêcher, le fonctionnement du moteur lorsque le circuit électrique (6, 7) est fermé, respectivement ouvert.

3. Machine selon l'une quelconque des revendications 1 et 2, **caractérisée en ce que** la zone de transformation (1) présente une sortie (16) sensiblement circulaire centrée sur un axe de sortie (A), l'organe de protection (3) et l'entretoise (5) étant montés centrés autour de l'axe de sortie (A) en sorte d'empêcher un utilisateur d'accéder à la zone de transformation (1) par ladite sortie (16), l'entretoise (5) étant configurée pour passer automatiquement de la première position à la deuxième position par rotation autour de l'axe de sortie (A) sous l'effet de son poids lors du retrait de l'organe de protection (3) de la position de protection déterminée.

4. Machine selon la revendication 3, **caractérisée en ce que** l'entretoise (5) est pourvue d'un ergot (8) et **en ce que** l'organe de protection (3) est pourvu d'un logement (9), l'ergot (8) et le logement (9) étant configurés pour que le logement (9) reçoive et maintienne l'ergot (8) dans la première position de l'entretoise (5).

5. Machine selon la revendication 4, **caractérisée en ce que** la sortie (16) de la zone de transformation (1) est pourvue d'une clavette (14) et **en ce que** l'organe de protection (3) est pourvu d'une rainure (9) destinée à coopérer avec la clavette (14) pour assurer le positionnement angulaire de l'organe de protection (3) par rapport à la sortie de la zone de transformation (1), le logement (9) dans l'organe de protection (3) pour l'ergot (8) de l'entretoise (5) étant constitué par une portion de ladite rainure (9).

6. Machine selon la revendication 3, **caractérisée en ce que** l'entretoise (5) est pourvue d'un logement et **en ce que** l'organe de protection (3) est pourvu d'un ergot, l'ergot et le logement étant configurés pour que le logement reçoive et maintienne l'ergot dans la première position de l'entretoise.

7. Machine selon l'une quelconque des revendications 3 à 6, **caractérisée en ce que** l'entretoise (5) présente un corps principal (10) sensiblement circulaire destiné à être centré autour de l'axe de sortie (A) orienté dans un plan perpendiculaire audit axe de sortie (A), et un support (11) destiné à recevoir le premier élément de contact (6), décalé par rapport au plan du corps principal (10) et relié à ce corps principal (10) par un pont (12).

8. Machine selon la revendication 7, **caractérisée en ce que** la sortie (16) de la zone de transformation (1) présente une zone filetée (4) destinée à coopérer avec les moyens de fixation pour permettre la fixation de l'organe de protection (3), la zone filetée (4) étant pourvue d'une ouverture (13) permettant le passage du pont (12) et configurée pour permettre la rotation dudit pont (12) autour de l'axe de sortie (A) sur une distance angulaire correspondant au passage de l'entretoise (5) de la première à la deuxième position.

9. Machine selon l'une quelconque des revendications 1 à 8, **caractérisée en ce que** le premier élément de contact (6) est de type actionneur magnétique codé (6) et **en ce que** le deuxième élément de contact (7) est de type récepteur magnétique (7) configuré pour être actionné par le premier élément de contact (6).

10. Machine selon l'une quelconque des revendications 1 à 9, **caractérisée en ce qu'**elle comprend une bague de compensation (15) montée intercalée entre l'entretoise (5) et les moyens de fixation.
